# EUROPÄISCHE PATENTSCHRIFT

(11) **EP 3 569 121 B1**
(45) Veröffentlichungstag und Bekanntmachung des Hinweises auf die Patenterteilung: **16.03.2022**
(21) Anmeldenummer: 18172685.2
(22) Anmeldetag: 16.05.2018
(51) Int. Cl.: A47K 1/05

(54) **WASCHTISCHANORDNUNG**
WASH BASIN ARRANGEMENT
ENSEMBLE LAVABO

(43) Veröffentlichungstag der Anmeldung: 20.11.2019
(73) Patentinhaber: Geberit International AG, 8645 Jona (CH)
(72) Erfinder: SCHINTLER, Michael, 8330 Pfäffikon (CH); PYDYN, Pawel, 03-833 Warschau (PL)
(74) Vertreter: Frischknecht, Harry Ralph

(56) Entgegenhaltungen:
- WO-A1-2008/114426
- JP-A- H07 229 188
- JP-A- 2009 207 795
- US-A- 2 814 809
- US-A1- 2011 080 076

## Beschreibung

Die vorliegende Erfindung betrifft eine Waschtischanordnung nach dem Oberbegriff von Anspruch 1.

### STAND DER TECHNIK

Aus den Druckschriften FR 3 003 150, der FR 2 970 404, der US 2011/080076 A1 und der DE 10 2015 105 314 sind verschiedene Arten von Waschtischen in Kombination mit Unterschränken bekannt geworden.

Typischerweise werden Waschtische fest mit einer Lagerstruktur, wie beispielsweise mit einem von einer Wand abstehenden Winkel oder einer Gewindestange, verbunden. Dabei wird der Waschtische mit den entsprechenden Elementen verbunden und wird so an eine Wand befestigt.

Nachteilig an den bekannten Befestigungsmöglichkeiten ist, dass die Montage des Waschtisches meist sehr aufwändig ist.

### DARSTELLUNG DER ERFINDUNG

Ausgehend von diesem Stand der Technik liegt der Erfindung eine Aufgabe zugrunde, eine Waschtischanordnung anzugeben, welche die Nachteile des Standes der Technik überwindet. Insbesondere ist es eine Aufgabe der vorliegenden Erfindung, eine Waschtischanordnung anzugeben, bei welcher der Waschtisch einfacher montierbar ist.

Diese Aufgabe löst der Gegenstand vom Anspruch 1. Demgemäss umfasst eine Waschtischanordnung einen Waschtisch und ein ortsfest angeordnetes Lagerelement zur festen Lagerung des Waschtisches im eingebauten Zustand. Die Waschtischanordnung umfasst weiterhin mindestens eine Linearführung. Die Linearführung weist ein erstes in eine Längsrichtung orientiertes Führungselement und ein zweites Führungselement auf. Das zweite Führungselement ist relativ zum ersten Führungselement in Längsrichtung bewegbar und wird durch das erste Führungselement geführt. Eines der Führungselemente ist waschtischseitig und das andere der Führungselemente ist lagerelementseitig angeordnet. Die Anordnung ist, derart, dass der Waschtisch bei seiner Montage von einer Ausgangslage in eine Endlage in Längsrichtung relativ zum feststehenden Lagerelement verschiebbar.

Durch die Linearführung wird ein einfaches Verschieben des Waschtisches relativ zum Lagerelement erreicht, was den Montagevorgang des Waschtisches wesentlich vereinfacht.

Die "waschtischseitige Anordnung des einen Führungselementes" ist so zu verstehen, dass das eine Führungselement mit dem Waschtisch in Verbindung steht. Die Verbindung kann direkt oder indirekt über ein weiteres Element sein. Die "lagerelementseitige Anordnung des anderen Führungselementes" ist so zu verstehen, dass das andere Führungselement mit dem Lagerelement in Verbindung steht. Die Verbindung kann direkt oder indirekt über ein weiteres Element sein.

Für die Anordnung der beiden Führungselemente sind zwei Konfigurationen denkbar. Nach einer ersten Variante ist das erste Führungselement auf Seiten des Lagerelementes angeordnet und das zweite Führungselement ist auf Seiten des Waschtisches angeordnet. Nach einer zweiten Variante ist das zweite Führungselement auf Seiten des Lagerelementes angeordnet und das erste Führungselement ist auf Seiten des Waschtisches angeordnet.

Es ist denkbar, dass mehrere Linearführungen angeordnet werden. Beispielsweise eine oder zwei auf jeder Seite des Waschtisches. Damit einher geht die entsprechende Anordnung der beiden Führungselemente, welche die Linearführung bilden.

In einer ersten Ausführungsform ist der Waschtisch fest in einem Auszugselement gelagert. Das waschtischseitig angeordnete Führungselement ist dabei am Auszugselement angeordnet ist. Mit anderen Worten gesagt steht das Auszugselement mit einem über die besagte Linearführung mit dem Lagerelement in Verbindung. Das Auszugselement bildet eine Art Schublade, mit welcher der Waschtisch verschoben werden kann.

Vorzugsweise umfasst das Auszugselement zwei einander gegenüberliegend angeordnete Seitenwände, welche mit einer Frontwand miteinander in Verbindung stehen.

Vorzugsweise stehen von den Seitenwänden und/oder der Frontwand Lagerlaschen nach innen hin ab, auf welchen Lagerlaschen der Waschtisch direkt oder indirekt über höheneinstellbare Fussteile gelagert ist.

Vorzugsweise ist das waschtischseitig angeordnete Führungselement an der Seitenwand angeordnet. Das Führungselement ist vorzugsweise aussenseitig am Auszugselement angeordnet.

Vorzugsweise umranden die Seitenwände und/oder die Frontwand die Seitenflächen des Waschtischs seitlich. Die Seitenwände haben demnach eine Art Blendenfunktion und überdecken in Einbaulage Teile der Seitenflächen des Waschtisches.

Vorzugsweise ist der Waschtisch mit dem Auszugselement über Befestigungselemente fest verbunden. Als Befestigungselemente werden insbesondere Schrauben eingesetzt, mit welchen der Waschtisch mit dem Auszugselement verschraubt ist, wobei die Schrauben vorzugsweise die Lagerlaschen durchdringen.

Vorzugsweise wird das Auszugselement in der Endlage mit einem Sicherungselement gegen eine Bewegung aus der Endlage gesichert. Hierzu wird besonders bevorzugt eine Verschraubung eingesetzt.

In einer zweiten Ausführungsform steht der Waschtisch direkt mit dem waschtischseitigen Führungselement der Linearführung in Verbindung.

In einer dritten Ausführungsform wird das waschtischseitige Führungselement der Linearführung durch eine unterseitig am Waschtisch angeordnete Führungsfläche bereitgestellt, und das lagerelementseitige Führungselement durch eine am Lagerelement angeordnete Führungsfläche bereitgestellt. Vorzugsweise sind jeweils zwei Führungsflächen am Waschtisch und zwei Führungsflächen am Lagerelement mit jeweils einem Abstand zueinander angeordnet.

Vorzugsweise ist in der dritten Ausführungsform frontseitig zum Waschtisch ein Blendenelement angeordnet, welches im Wesentlichen rechtwinklig zu den genannten Führungsflächen oder in der Vertikalen orientiert ist. Mit dem Blendenelement lassen sich Teile vom Waschtisch abdecken.

Vorzugsweise sind in der ersten und der zweiten Ausführungsformen auf zwei gegenüberliegenden Seiten des Waschtisches je mindestens eine Linearführung angeordnet. Besonders bevorzugt sind auf zwei gegenüberliegenden Seiten des Waschtisches je zwei Linearführungen angeordnet, welche zwei Linearführungen in Längsrichtung mit einem Abstand beabstandet zueinander liegen.

Nach der Erfindung verläuft die Linearführung bzw. die Längsrichtung in einem Winkel von 1° bis 15° winklig geneigt zur Horizontalen. Vorzugsweise wird in der ersten und der zweiten Ausführungsform das erste Führungselement durch einen Schlitz und das zweite Führungselement durch einen Zapfen, der in den Schlitz eingreift, bereitgestellt, wobei der Zapfen am Lagerelement angeordnet ist und der Schlitz waschtischseitig angeordnet ist; oder wobei der Schlitz am Lagerelement angeordnet ist und der Schlitz waschtischseitig angeordnet ist. Andere Arten von Längsführungen oder Führungselementen sind auch denkbar.

Vorzugsweise wird in allen Ausführungsformen das Lagerelement durch einen in Einbaulage unterhalb des Waschtischs liegenden Unterschrank bereitgestellt, wobei der Unterschrank vorzugsweise mit einer ortsfest angeordneten Lagerstruktur, wie mit einer Wand oder einem Montagerahmen fest verbindbar ist.

Vorzugsweise weist in allen Ausführungsformen der Waschtisch einen Anschlussstutzen auf, welcher an der Rückseite des Waschtisches von der Rückseite abragt und sich in Richtung einer Mittelachse erstreckt, wobei die Mittelachse parallel zur Linearführung bzw. Längsrichtung orientiert ist. Durch die Orientierung des Anschlussstutzens ergeht der Vorteil, dass dieser bei der Bewegung des Waschtisches in die Endlage direkt mit einem Abflussrohr verbunden werden kann.

Eine Anordnung umfasst eine Waschtischanordnung nach obiger Beschreibung und umfasst weiterhin ein ortsfest angeordnetes Abflussrohr, dessen Mittelachse die gleiche Orientierung wie die Mittelachse des Anschlussstutzens aufweist, wobei bei der Montagebewegung des Waschtisches der Anschlussstutzen mit dem Abflussrohr verbunden wird. Die Mittelachsen sind vorzugsweise im Wesentlichen parallel zur Linearführung orientiert.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine perspektivische Ansicht einer Waschtischanordnung nach einer Ausführungsform der vorliegenden Erfindung;
- Fig. 2: eine weitere perspektivische Ansicht einer Waschtischanordnung vor der Montage gemäss der vorhergehenden Figur;
- Fig. 3: eine weitere perspektivische Ansicht einer Waschtischanordnung nach der Montage gemäss den vorhergehenden Figuren;
- Fig. 4: eine Schnittdarstellung der Waschtischanordnung im Bereich der Linearführung gemäss den vorhergehenden Figuren;
- Fig. 5: eine weitere Schnittdarstellung der Waschtischanordnung gemäss den vorhergehenden Figuren; und
- Fig 6a-6d: eine weitere Ausführungsform der Waschtischanordnung 1.

### BESCHREIBUNG BEVORZUGTER AUSFÜHRUNGSFORMEN

In den Figuren 1 bis 5 werden verschiedene Ansichten einer erfindungsgemässen Waschtischanordnung 1 gemäss einer Ausführungsform der vorliegenden Erfindung gezeigt. Die Waschtischanordnung 1 umfasst im Wesentlichen einen Waschtisch 2 und ein ortsfest angeordnetes Lagerelement 3 zur festen Lagerung des Waschtisches 2 im eingebauten Zustand. Das Lagerelement 3 kann mit einer Lagerstruktur, wie einer Wand oder einem Montagerahmen, fest verbunden werden. Die Lagerstruktur trägt in der Figur 4 das Bezugszeichen L.

Zusätzlich zum Waschtisch 2 und zum Lagerelement 3 umfasst die Waschtischanordnung 1 weiter eine Linearführung 4. Über die Linearführung 4 steht der Waschtisch 2 mit dem Lagerelement 3 in Verbindung. Dabei lässt sich der Waschtisch 2 entlang der Linearführung 4 in eine Längsrichtung L entsprechend verschieben.

Die Linearführung 4 umfasst ein erstes Führungselement 12 und ein zweites Führungselement 13. Das erste Führungselement 12 ist in eine Längsrichtung L orientiert und das zweite Führungselement 13 ist relativ zum ersten Führungselement 12 in Längsrichtung L bewegbar. Die beiden Führungselemente 12, 13 stehen in mechanischem Eingriff miteinander.

In der gezeigten Ausführungsform steht das erste Führungselement 12, welches wie erwähnt in Längsrichtung L orientiert ist, mit dem Waschtisch 2 in Verbindung. Das erste Führungselement ist also waschtischseitig angeordnet. Das andere der beiden Führungselemente, nämlich das zweite Führungselement 13, ist lagerelementseitig angeordnet und greift in das erste Führungselement 12, das waschtischseitig angeordnet ist, ein. Die Bewegbarkeit des zweiten Führungselementes 13 relativ zum ersten Führungselement 12 in Längsrichtung erlaubt, dass der Waschtisch 2 bei seiner Montage von einer Ausgangslage in eine Endlage in Längsrichtung L relativ zum feststehenden Lagerelement 3 verschiebbar ist.

In der gezeigten Ausführungsform liegt der Waschtisch, wie von der Figur 1 gut erkannt werden kann, in einem Auszugselement 5. Der Waschtisch 2 ist dabei fest in Auszugselement 5 gelagert. Am Auszugselement 5 ist das waschtischseitig angeordnete Führungselement 13 angeordnet. Das waschtischseitig angeordnete Führungselement 13 arbeitet dann mit dem am Lagerelement 3 angeordneten Führungselement 12 zusammen und bildet so die Linearführung 4. Die Linearführung 4 steht hier indirekt über das Auszugselement 5 mit dem Waschtisch 2 in Verbindung.

In der Figur 2 wird die Ausgangslage gezeigt. Der Waschtisch 2 liegt hier im Auszugselement 5 und kann in Richtung Endlage verschoben werden. Ausgehend von der Ausgangslage gemäss der Figur 2 wird der Waschtisch aufgrund der Linearführung 4 in Längsrichtung L geschoben und kommt so in die Endlage zu liegen. In der Figur 3 wird die Endlage gezeigt.

Das Auszugselement 5 umfasst in der gezeigten Ausführungsform zwei einander gegenüber liegend angeordnete Seitenwände 6, welche mit einer Frontwand 7 miteinander in Verbindung stehen. Dabei ist das waschtischseitig angeordnete Führungselement 12 im Bereich der Seitenwände 6 bzw. hier in den Seitenwänden 6 angeordnet.

Das waschtischseitig angeordnete Führungselement 12 hat in der gezeigten Ausführungsform die Gestalt eines Schlitzes, welcher in Längsrichtung L orientiert ist. Das zweite Führungselement 13, welches auf der Seite des Lagerelementes 3 angeordnet ist, hat die Gestalt eines Zapfens 13, der in den Schlitz 12 eingreift. Dabei kann der Zapfen 13 entlang der Längsrichtung L innerhalb des Schlitzes 12 gleiten.

Die Linearführung 4 ist in der Erfindung winklig geneigt zur Horizontalen H angeordnet. Das heisst, das Führungselement 12 ist winklig geneigt zur Horizontalen H angeordnet. Der Winkel trägt das Bezugszeichen α und verläuft im Wesentlichen mit einem Winkel von 1° bis 15° winklig geneigt zur Horizontalen H. Der Winkel α ist in der Figur 4 entsprechend eingezeichnet. Die Orientierung der Linearführung ist dabei derart, dass der Waschtisch 2 in Richtung der hier nur schematisch gezeigten Lagerstruktur 20, wie dem Montagerahmen oder der Wand, in Richtung der winkligen Neigung eine Hangabtriebskraft gegen die Lagerstruktur 20 erfährt.

In der gezeigten Ausführungsform sind auf zwei gegenüberliegenden Seiten des Waschtisches 2 je zwei Linearführungen 4 angeordnet. Die Linearführungen 4 sind dabei in Längsrichtung L gesehen mit einem Abstand A voneinander beabstandet angeordnet. Hierdurch kann eine gute Lagerung des Waschtisches 2 über insgesamt vier Linearführungen 4 erreicht werden. Andere Anordnungen der Linearführung 4 sind aber auch denkbar.

Von den Seitenwänden 6 und/oder der Frontwand 7 stehen Lagerlaschen 8 ab. Auf diesen Lagerlaschen 8 ist der Waschtisch indirekt über höheneinstellbare Fussteile 11 gelagert. Der Waschtisch liegt dabei auf den Fussteilen 11 auf, welche bevorzugterweise mit einem Gewinde mit den Lagerlaschen 8 in Verbindung stehen, so dass die Fussteile 11 entsprechend höheneinstellbar sind. Alternativerweise kann der Waschtisch 2 auch direkt auf den Lagerlaschen 8 aufliegen. Die Auflage wird in der Figur 4 gut gezeigt. Von der Figur 4 kann gut erkannt werden, dass der Waschtisch 2 unterseitig eine Auflagefläche 17 aufweist, mit welcher der Waschtisch 2 auf den Fussteilen 11 aufliegt. Des Weiteren ist der Waschtisch 2 zu dem Auszugselement 5 gesichert. Hierzu ist eine Schraube 10 vorgesehen, welche in den Waschtisch 2 eingreift. Vorzugsweise wird der Waschtisch 2 hierzu mit einem Dübel ausgerüstet.

Von der Schnittdarstellung gemäss der Figur 5 kann weiter erkannt werden, dass die Linearführung 4 unterhalb vom Waschtisch 2 bzw. der Lagerlaschen 8 angeordnet ist.

Die Seitenwände 6 und die Frontwand 7 des Auszugselementes 5 umgreifen die Seitenflächen 9 des Waschtisches 2 seitlich, sodass eine Art Umrandung für den Waschtisch 2 bereitgestellt werden kann. Diese Umrandung dient der Verblendung der Unterseite des Waschtisches 2 in der Endlage.

Das Lagerelement 3 wird in der gezeigten Ausführungsform durch einen in Einbaulage unterhalb des Waschtisches 2 liegenden Unterschrank 4 bereitgestellt. Der Unterschrank 4 steht beispielsweise mit der ortsfest angeordneten Lagerstruktur 20, wie mit einer Wand oder einem Montagerahmen, fest in Verbindung.

Von der Figur 5 kann weiter erkannt werden, dass der Waschtisch 2 einen Anschlussstutzen 15 aufweist, welcher von der Rückseite des Waschtisches 2 abragt. Der Anschlussstutzen 15 erstreckt sich dabei in Richtung einer Mittelachse M15. Die Mittelachse M15 ist dabei vorzugsweise parallel zur Linearführung bzw. zur Längsrichtung L orientiert.

Der Unterschrank 14 weist in der gezeigten Ausführungsform zudem Einschubbereiche 18 auf, in welche entsprechende Schubladen oder ähnliche Möbelelemente gelagert werden können. Darüber hinaus weist der Unterschrank 14 Befestigungsstellen 19 auf, über welche der Unterschrank zur Lagerstruktur 20 befestigt werden kann.

Von der Schnittdarstellung der Figur 5 wird die komplette Anordnung gezeigt. Die Anordnung umfasst weiterhin ein ortsfest angeordnetes Abflussrohr 21, dessen Mittelachse M21 die gleiche Orientierung wie die Mittelachse M15 des Anschlussstutzens 15 aufweist. Bei der Montagebewegung des Waschtisches 2 wird der Anschlussstutzen 15 mit dem Abflussrohr 21 verbunden. Hierzu sind die Mittelachsen M15, M21 vorzugsweise im Wesentlichen parallel zur Linearführung 4 orientiert. Alternativerweise kann der Anschlussstutzen 15 auch flexibel ausgebildet sein. Mit der Verschiebebewegung kann der Waschtisch 2 nicht nur mechanisch sondern auch fluidisch montiert werden.

Das Abflussrohr 21 und die das Lagerelement 3 sind wandseitig vorzugsweise an der gleichen Lagerstruktur befestigt.

In den Figuren 6a-6d wird eine weitere Ausführungsform der Waschtischanordnung 1 gezeigt. Gleiche Teile tragen gleiche Bezugszeichen und es wird auf die obige Beschreibung verwiesen. Das waschtischseitige Führungselement 12 der Linearführung 4 wird durch eine unterseitig am Waschtisch 2 angeordnete Führungsfläche 22 bereitgestellt und das lagerelementseitige Führungselement 13 wird durch eine am Lagerelement 3 angeordnete Führungsfläche 23 bereitgestellt. Der Waschtisch 2 kann auf den Führungsflächen relativ zum feststehenden Lagerelement 3 verschoben werden.

Die Führungsfläche 22 ist hier zugleich die Auflagefläche 17, während die Führungsfläche 23 durch die Fussteile 11 bereitgestellt wird. Der Waschtisch 2 wird hier auf den Führungsfläche 22 und 23 verschoben.

Weiter wird die Linearführung 4 hier durch Seitenwände 25 des Unterschrankes 14 seitlich begrenzt.

Die Montagereihenfolge wird hier von den Figuren 6d in Richtung der Figur 6a gezeigt.

Die Waschtischanordnung weist frontseitig zum Waschtisch 2 ein Blendenelement 24 auf, welches im Wesentlichen rechtwinklig zu den genannten Führungsflächen oder in der Vertikalen orientiert ist. Das Blendenelement 24 ist, wie in den Figuren 6a-6d gezeigt von der Waschtischanordnung 1 entfernbar ausgebildet.

### BEZUGSZEICHENLISTE

| | | | |
|---|---|---|---|
| 1 | Waschtischanordnung | 18 | Einschubbereiche |
| 2 | Waschtisch | 19 | Befestigungsstellen |
| 3 | Lagerelement | 20 | Lagerstruktur |
| 4 | Linearführung | 21 | Abflussroht |
| 5 | Auszugselement | 22 | Führungsfläche |
| 6 | Seitenwand | 23 | Führungsfläche |
| 7 | Frontwand | 24 | Blendenelement |
| 8 | Lagerlaschen | 25 | Seitenwände |
| 9 | Seitenflächen | A | Abstand |
| 10 | Schraube | V | Verschiebebewegung |
| 11 | Fussteile | H | Horizontale |
| 12 | erstes Führungselement; | L | Längsrichtung |
| | Schlitz | α | Winkel |
| 13 | zweites Führungselement; | | |
| | Zapfen | M15 | Mittelachse Anschlussstutzen |
| 14 | Unterschrank | M21 | Mittelachse Abflussrohr |
| 15 | Anschlussstutzen | | |
| 16 | Rückseite | | |
| 17 | Auflagefläche | | |

## Patentansprüche

1. Waschtischanordnung (1) umfassend
einen Waschtisch (2) und
ein ortsfest angeordnetes Lagerelement (3) zur festen Lagerung des Waschtisches (2) im eingebauten Zustand,
wobei die Waschtischanordnung (1) weiterhin mindestens eine Linearführung (4) umfasst, wobei die Linearführung (4) ein erstes in eine Längsrichtung (L) orientiertes Führungselement (12) und ein zweites Führungselement (13), das relativ zum ersten Führungselement (12) in Längsrichtung (L) bewegbar ist, aufweist, wobei eines der Führungselement (12, 13) waschtischseitig und das andere der Führungselemente (13, 12) lagerelementseitig angeordnet ist, wobei die Linearführung (4) derart angeordnet ist, dass der Waschtisch (2) bei seiner Montage von einer Ausgangslage in eine Endlage in Längsrichtung (L) relativ zum feststehenden Lagerelement (3) verschiebbar ist **dadurch gekennzeichnet,**
**dass** die Linearführung (4) bzw. die Längsrichtung (L) in einem Winkel (α) von 1° bis 15° winklig geneigt zur Horizontalen (H) verläuft.

2. Waschtischanordnung (1) nach Anspruch 1, **dadurch gekennzeichnet, dass** der Waschtisch (2) fest in einem Auszugselement (5) gelagert ist, wobei das waschtischseitig angeordnete Führungselement (13) am Auszugselement (5) angeordnet ist bzw. mit dem Auszugselement (5) fest verbunden ist.

3. Waschtischanordnung (1) nach Anspruch 2, **dadurch gekennzeichnet, dass** das Auszugselement (5) zwei einander gegenüberliegend angeordnete Seitenwände (6) umfasst, welche mit einer Frontwand (7) miteinander in Verbindung stehen.

4. Waschtischanordnung nach Anspruch 3, **dadurch gekennzeichnet, dass** von den Seitenwänden (6) und/oder der Frontwand (7) Lagerlaschen (8) abstehen, auf welchen der Waschtisch (2) direkt oder indirekt über höheneinstellbare Fussteile (11) gelagert ist; und/oder wobei das waschtischseitig angeordnete Führungselement (13) an der Seitenwand (6) angeordnet ist.

5. Waschtischanordnung (1) nach Anspruch 3 oder 4, **dadurch gekennzeichnet, dass** die Seitenwände (6) und/oder die Frontwand (7) die Seitenflächen (9) des Waschtischs (2) seitlich umranden.

6. Waschtischanordnung (1) nach einem der Ansprüche 2 bis 5, **dadurch gekennzeichnet, dass** der Waschtisch (2) mit dem Auszugselement (5) über Befestigungselemente (10) fest verbunden ist, wobei als Befestigungselemente insbesondere Schrauben eingesetzt werden, mit welchen der Waschtisch zum Auszugselement (5) verschraubt ist, wobei die Schrauben (10) vorzugsweise die Lagerlaschen (8) durchdringen.

7. Waschtischanordnung (1) nach einem der Ansprüche 2 bis 6, **dadurch gekennzeichnet, dass** das Auszugselement (5) in der Endlage mit einem Sicherungselement gegen eine Bewegung aus der Endlage gesichert wird.

8. Waschtischanordnung (1) nach Anspruch 1, **dadurch gekennzeichnet, dass** der Waschtisch (2) direkt mit dem waschtischseitigen Führungselement der Linearführung (4) in Verbindung steht.

9. Waschtischanordnung (1) nach einem der vorhergehenden Ansprüche, **dadurch gekennzeichnet, dass** auf zwei gegenüberliegenden Seiten des Waschtisches (2) je mindestens eine Linearführung (4) angeordnet sind; und/oder dass auf zwei gegenüberliegenden Seiten des Waschtisches (2) je zwei Linearführungen (4) angeordnet sind, welche zwei Linearführungen (4) in Längsrichtung (L) mit einem Abstand (A) beabstandet zueinander liegen.

10. Waschtischanordnung (1) nach einem der vorhergehenden Ansprüche, **dadurch gekennzeichnet, dass** das waschtischseitige Führungselement (12) der Linearführung (4) durch eine unterseitig am Waschtisch (2) angeordnete Führungsfläche (22) bereitgestellt wird, und dass die lagerelementseitige Führungselement (13) durch eine am Lagerelement (3) angeordnete Führungsfläche (23) bereitgestellt wird.

11. Waschtischanordnung (1) nach Anspruch 10, **dadurch gekennzeichnet, dass** frontseitig zum Waschtisch (2) ein Blendenelement (24) angeordnet ist, welches im Wesentlichen rechtwinklig zu den genannten Führungsflächen oder in der Vertikalen orientiert ist.

12. Waschtischanordnung (1) nach einem der vorhergehenden Ansprüche 1 bis 9, **dadurch gekennzeichnet, dass** das erste Führungselement durch einen Schlitz (12) und dass das zweite Führungselement durch einen Zapfen (13), der in den Schlitz (12) eingreift, bereitgestellt wird; wobei der Zapfen (13) am Lagerelement (3) angeordnet ist und der Schlitz (12) waschtischseitig angeordnet ist; oder wobei der Schlitz (12) am Lagerelement (3) angeordnet ist und der Schlitz (12) waschtischseitig angeordnet ist.

13. Waschtischanordnung (1) nach einem der vorhergehenden Ansprüche, **dadurch gekennzeichnet, dass** das Lagerelement (3) durch einen in Einbaulage unterhalb des Waschtischs (2) liegenden Unterschrank (14) bereitgestellt wird, wobei der Unterschrank (14) vorzugsweise mit einer ortsfest angeordneten Lagerstruktur, wie mit einer Wand oder einem Montagerahmen, fest verbindbar ist.

14. Waschtischanordnung (1) nach einem der vorhergehenden Ansprüche, **dadurch gekennzeichnet, dass** der Waschtisch (2) einen Anschlussstutzen (15) aufweist, welcher an der Rückseite (16) des Waschtisches (2) von der Rückseite (16) abragt und sich in Richtung einer Mittelachse (M15) erstreckt, wobei die Mittelachse (M15) parallel zur Linearführung bzw. Längsrichtung (L) orientiert ist.

15. Anordnung umfassend eine Waschtischanordnung nach einem der vorhergehenden Ansprüche, **dadurch gekennzeichnet,**
**dass** die Anordnung weiterhin ein ortsfest angeordnetes Abflussrohr (21) umfasst, dessen Mittelachse (M21) die gleiche Orientierung wie die Mittelachse (M15) des Anschlussstutzens (15) aufweist, wobei bei der Montagebewegung des Waschtisches (2) der Anschlussstutzen (15) mit dem Abflussrohr (21) verbunden wird; wobei die Mittelachsen (M15, M21) vorzugsweise im Wesentlichen parallel zur Linearführung (4) orientiert sind.

## Claims

1. Washstand arrangement (1) comprising a washstand (2) and a stationary bearing element (3) for the fixed bearing of the washstand (2) in the installed state,
wherein the washstand arrangement (1) further comprises at least one linear guiding (4), wherein the linear guiding (4) comprises a first guide element (12) oriented in a longitudinal direction (L) and a second guide element (13) which is movable in the longitudinal direction (L) with respect to the first guide element (12), wherein one of the guide elements (12, 13) is arranged washstand-sided and the other of the guide elements (13, 12) is arranged bearing element-sided, wherein the linear guiding (4) is arranged such that the washstand (2) during its mounting from a starting position into an end position is movable in a longitudinal direction (L) with respect to the fixed bearing element (3),
**characterized in that** the linear guiding (4) or the longitudinal direction (L), respectively, extends at an angle (a) of 1° to 15° in an angularly inclined manner to the horizontal (H).

2. Washstand arrangement (1) according to claim 1, **characterized in that** the washstand (2) is fixedly mounted in an extraction element (5), wherein the washstand-sided guide element (13) is arranged on the extraction element (5) or is fixedly connected to the extraction element (5), respectively.

3. Washstand arrangement (1) according to claim 2, **characterized in that** the extraction element (5) comprises two side panels (6) arranged across from each other, which are connected to each other by means of a front panel (7).

4. Washstand arrangement according to claim 3, **characterized in that** bearing lugs (8) project from the lateral panels (6) and/or from the front panel (7), wherein the washstand (2) is mounted on said bearing lugs (8) directly or indirectly via height-adjustable foot parts (11); and/or wherein the guide element (13) arranged washstand-sided is arranged on the side panel (6).

5. Washstand arrangement (1) according to claim 3 or 4, **characterized in that** the side panels (6) and/or the front panel (7) laterally surround the side faces (9) of the washstand (2).

6. Washstand arrangement (1) according to one of claims 2 to 5, **characterized in that** the washstand (2) is connected to the extraction element (5) in a fixed manner via fastening elements (10), wherein especially screws by means of which the washstand is screwed onto the extraction element (5) are used as fastening elements, wherein the screws (10) preferably penetrate the bearing lugs (8).

7. Washstand arrangement (1) according to one of claims 2 to 6, **characterized in that** the extraction element (5) in the end position is secured by a securing element against a movement out of the end position.

8. Washstand arrangement (1) according to claim 1, **characterized in that** the washstand (2) is directly connected to the washstand-sided guide element of the linear guiding (4).

9. Washstand arrangement (1) according to one of the preceding claims, **characterized in that** on two opposite sides of the washstand (2) in each case at least one linear guiding (4) is arranged; and/or that on two opposite sides of the washstand (2) in each case two linear guidings (4) are arranged, which two linear guidings (4) lie at a distance (A) apart from each other in the longitudinal direction (L).

10. Washstand arrangement (1) according to one of the preceding claims, **characterized in that** the washstand-sided guide element (12) of the linear guiding (4) is provided by a guide surface (22) arranged at the bottom side of the washstand (2), and that the bearing element-sided guide element (13) is provided by a guide surface (23) arranged on the bearing element (3).

11. Washstand arrangement (1) according to claim 10, **characterized in that** on the front side with respect to the washstand (2) a cover element (24) is arranged, which is oriented essentially at right angles to said guide surfaces or in the vertical.

12. Washstand arrangement (1) according to one of the preceding claims 1 to 9, **characterized in that** the first guide element is provided by a slot (12) and that the second guide element is provided by a pin (13) which engages in the slot (12); wherein the pin (13) is arranged on the bearing element (3) and the slot (12) is arranged on the washstand side; or wherein the slot (12) is arranged on the bearing element (3) and the slot on the washstand side.

13. Washstand arrangement (1) according to one of the preceding claims, **characterized in that** the bearing element (3) is provided by a vanity unit (14) lying below the washstand (2) in the mounting position, wherein the vanity unit (14) is preferably fixedly connectable to a stationary bearing structure, such as a to a wall or a mounting frame.

14. Washstand arrangement (1) according to one of the preceding claims, **characterized in that** the washstand (2) comprises a connection fitting (15) which on the rear side (16) of the washstand (2) protrudes from the rear side (16) and extends in the direction of a center axis (M15), wherein the center axis (M15) is oriented parallel to the linear guiding or the longitudinal direction (L), respectively.

15. Arrangement comprising a washstand arrangement according to one of the preceding claims, **characterized in that** the arrangement further comprises a stationary drainage pipe (21), the center axis (M21) of which comprises the same orientation as the center axis (M15) of the connection fitting (15), wherein during the mounting movement of the washstand (2), the connection fitting (15) is connected to the drainage pipe (21); wherein the center axes (M15, M21) are preferably oriented essentially parallel to the linear guiding (4).

## Revendications

1. Agencement de lavabo (1) comprenant
un lavabo (2) et
un élément de support agencé de manière stationnaire (3) pour un support fixe du lavabo (2) dans un état d'installation,
dans lequel l'agencement de lavabo (1) comprend en outre au moins un guide linéaire (4), dans lequel le guide linéaire (4) présente un premier élément de guidage (12) orienté dans une direction longitudinale (L) et un deuxième élément de guidage (13), qui par rapport au premier élément de guidage (12), est mobile dans la direction longitudinale (L), dans lequel l'un des éléments de guidage (12, 13) est agencé sur le côté du lavabo et l'autre des éléments de guidage (13, 12) est agencé sur le côté de l'élément de support, dans lequel le guide linéaire (4) est agencé de telle manière que le lavabo (2) peut être coulissé lors de son installation, d'une position initiale à une position finale, par rapport à l'élément de support fixe (3) dans la direction longitudinale (L), **caractérisé en ce que**
le guide linéaire (4) respectivement la direction longitudinale (L) s'étend dans un angle (a) incliné de 1° à 15° par rapport à l'horizontale (H).

2. Agencement de lavabo (1) selon la revendication 1, **caractérisé en ce que** le lavabo (2) est monté de manière fixe dans un élément extractible (5), l'élément de guidage (13) étant agencé sur le côté du lavabo sur l'élément extractible (5) respectivement étant relié à l'élément extractible (5) de manière fixe.

3. Agencement de lavabo (1) selon la revendication 2, **caractérisé en ce que** l'élément extractible (5) comprend deux parois latérales (6) qui sont agencées face à face et qui sont reliées l'une à l'autre à travers une paroi frontale (7).

4. Agencement de lavabo selon la revendication 3, **caractérisé en ce que** des languettes de support (8) dépassent des parois latérales (6) et/ou de la paroi frontale (7), sur lesquelles le lavabo (2) est monté directement ou indirectement à travers des pieds réglables en hauteur (11); et/ou dans lequel l'élément de guidage (13) agencé sur le côté du lavabo est agencé sur la paroi latérale (6).

5. Agencement de lavabo (1) selon la revendication 3 ou 4, **caractérisé en ce que** les parois latérales (6) et/ou la paroi frontale (7) bordent latéralement les surfaces latérales (9) du lavabo (2).

6. Agencement de lavabo (1) selon l'une des revendications 2 à 5, **caractérisé en ce que** le lavabo (2) est relié de manière fixe à l'élément extractible (5) à travers d'éléments de fixation (10), des vis étant préférablement utilisées comme éléments de fixation, avec lesquels le lavabo est vissé à l'élément extractible (5), les vis (10) pénétrant de préférence les languettes de support (8).

7. Agencement de lavabo (1) selon l'une des revendications 2 à 6, **caractérisé en ce que** l'élément extractible (5) est bloqué dans la position finale avec un élément de blocage contre un déplacement hors de la position finale.

8. Agencement de lavabo (1) selon la revendication 1, **caractérisé en ce que** le lavabo (2) est directement relié à l'élément de guidage du guide linéaire (4) sur le côté du lavabo.

9. Agencement de lavabo (1) selon l'une des revendications précédentes, **caractérisé en ce qu'**au moins un guide linéaire (4) est agencé sur chacun des deux côtés opposés du lavabo (2); et/ou **en ce que** deux guides linéaires (4) sont agencés sur chacun des deux côtés opposés du lavabo (2), lesquels deux guides linéaires (4) sont espacés l'un de l'autre dans la direction longitudinale (L) d'une distance (A).

10. Agencement de lavabo (1) selon l'une des revendications précédentes, **caractérisé en ce que** l'élément de guidage (12) du guide linéaire (4) sur le côté du lavabo est constitué par une surface de guidage (22) agencée sur la face inférieure du lavabo (2), et **en ce que** l'élément de guidage (13) sur le côté de l'élément de support est réalisé à travers une surface de guidage (23) agencée sur l'élément de de support (3).

11. Agencement de lavabo (1) selon la revendication 10, **caractérisé en ce qu'**un élément d'écran (24) est agencé sur le côté frontal du lavabo (2), qui est orienté essentiellement perpendiculairement auxdites surfaces de guidage ou à la verticale.

12. Agencement de lavabo (1) selon l'une des revendications précédentes 1 à 9 **caractérisé en ce que** le premier élément de guidage est réalisé par une fente (12) et que le deuxième élément de guidage est réalisé par une goupille (13) qui s'engage dans le fente (12), dans lequel la goupille (13) est agencée sur l'élément de support (3) et la fente (12) est agencée du côté du lavabo ; ou dans lequel la fente (12) est agencée sur l'élément de support (3) et la fente (12) est agencée du côté du lavabo.

13. Agencement de lavabo (1) selon l'une des revendications précédentes, **caractérisé en ce que** l'élément de support (3) est constitué par un meuble bas (14) situé sous le plan du lavabo (2) dans la position d'installation, dans lequel le meuble bas (14) peut être relié de préférence à une structure de support stationnaire, par exemple avec un mur ou un cadre de montage.

14. Agencement de lavabo (1) selon l'une des revendications précédentes, **caractérisé en ce que** le lavabo (2) présente un manchon de raccordement (15), qui dépasse de l'arrière (16) du lavabo (2) et s'étend dans la direction d'un axe central (M15), l'axe central (M15) étant orienté en parallèle au guide linéaire respectivement à la direction longitudinale (L).

15. Agencement comprenant un agencement de lavabo selon l'une des revendications précédentes, **caractérisé en ce que**
l'agencement comprend en outre un tuyau d'écoulement agencé de manière stationnaire (21), dont l'axe central (M21) a la même orientation que l'axe central (M15) du manchon de raccordement (15), dans lequel le manchon de raccordement (15) est relié au tuyau d'écoulement (21) lors du mouvement d'installation du lavabo (2); dans lequel les axes centraux (M15, M21) sont de préférence orientés essentiellement parallèlement au guide linéaire (4).
